# EUROPÄISCHE PATENTSCHRIFT

(11) **EP 1 523 905 B1**
(45) Veröffentlichungstag und Bekanntmachung des Hinweises auf die Patenterteilung: **16.04.2008**
(21) Anmeldenummer: 03023394.4
(22) Anmeldetag: 16.10.2003
(51) Int. Cl.: A47B 3/091

(54) **Tisch mit klappbaren Beinen**
Table with folding legs
Table avec des pieds repliables

(43) Veröffentlichungstag der Anmeldung: 20.04.2005
(73) Patentinhaber: Sedus Stoll AG, 79761 Waldshut-Tiengen (DE)
(72) Erfinder: Maier, Peter, 79737 Herrischried (DE); Buntru, Kurt, 79780 Stühlingen-Eberfingen (DE); Pabst, Martin, 79804 Dogern (DE)
(74) Vertreter: Lück, Gert

(56) Entgegenhaltungen:
- US-A- 3 291 078
- US-A- 5 109 778
- US-A- 5 490 467

## Beschreibung

### TECHNISCHES GEBIET

Die Erfindung betrifft das Gebiet der Möbel, insbesondere Tische mit anklappbaren Beinen.

### STAND DER TECHNIK

Es sind unterschiedliche technische Lösungen für Tische bekannt, deren Beine anklappbar sind. Solche Tische sind wichtig insbesondere im kommerziellen Bereich, wo in flexibler Weise Räume möbliert werden müssen. Dabei müssen die Möbel, auch die Tische, einerseits einfach und schnell aufgestellt werden, andererseits müssen sie aber auch einfach wieder abgebaut und auf möglichst kleinem Raum gelagert werden.

Selbstverständlich ist es dabei auch erforderlich, dass die Möbel sowohl im aufgestellten Zustand als auch bei der Lagerung stabil sind, und auch ein ästhetisch ansprechendes Erscheinungsbild haben, aber dennoch nur geringes Gewicht aufweisen und möglichst kostengünstig bei der Herstellung sind. Ferner soll das Aufstellen und Lagern möglichst schnell und einfach auch von Nicht-Fachkräften vorgenommen werden können.

Eine Konstruktion zum Befestigen eines anklappbaren Beines an einem Möbelstück ist bekannt zum Beispiel aus EP 1 050 240 A1. Die dort beschriebene Konstruktion ist aufwändig und kompliziert und illustriert eindrücklich, welche Anstrengungen unternommen werden, um die vorgenannten Anforderungen zu erfüllen.

Ein anderer Tisch mit anklappbaren Beinen ist bekannt aus US Patent 5,490467. Die Beine sind an der Unterseite der Tischplatte längs verschiebbar gelagert. Streben sind einerseits an den Beinstandrohren, und andererseits an der Unterseite der Tischplatte angelenkt. Eine das die Beinstandrohre verbindende Beinlagerrohr durchtretende Stange gleitet mit ihren Enden in einer Nut. In aufgestellter Position werden diese Enden mittels einer Verschlussnocke fixiert, die manuell lösbar ist.

Ein weiterer Tisch mit anklappbaren Beinen ist bekannt aus US Patent 5,109,778. Auch hier sind die Beine an der Unterseite der Tischplatte längs verschiebbar gelagert, und sind Streben einerseits an den Beinstandrohren und andererseits an der Unterseite der Tischplatte angelenkt. Ein das T-förmige Beinstandrohr tragendes Beinlagerrohr gleitet mit seinen beiden Enden in einer Nut, und im aufgestellten Zustand wird das Beinlagerrohr lösbar verriegelt.

Schließlich ist ein Tisch mit anklappbaren Beinen noch aus US Patent 3,291,078 bekannt. Wiederum sind die Beine an der Unterseite der Tischplatte längs verschiebbar gelagert, und sind Streben vorgesehen, die einerseits an den Beinen, und andererseits an der Tisch-Unterseite angelenkt sind. Ein Verschlussglied bewirkt, dass die Beine im angeklappten Zustand unter der Tischplatte fixiert sind.

Die bisher bekannten Tische erfüllen jedoch die oben genannten anspruchsvollen Anforderungen gar nicht oder bestenfalls nur unvollkommen, weil die Fixiermechanismen kompliziert und wenig robust sind. Es ist daher noch immer ein großes Problem, Tische dahingehend zu verbessern, dass sie den oben genannten Anforderungen möglichst weitgehend gerecht werden.

### DARSTELLUNG DER ERFINDUNG

Es ist daher die Aufgabe der Erfindung, einen Tisch mit anklappbaren Beinen dahingehend zu verbessern, dass einerseits
- die Beine einfach anklappbar und aufstellbar sind, und
- der Tisch im aufgestellten Zustand einen stabilen Stand hat, aber dennoch
- ein ästhetisch ansprechendes Erscheinungsbild abgibt, und
- der Tisch im gelagerten Zustand nur wenig Raum einnimmt, insbesondere beim Stapeln in die Höhe,
dass aber andererseits
- der Herstellungsaufwand und damit die Produktionskosten möglichst klein sind.

Diese Aufgabe wird durch die Merkmale des Anspruchs 1 und der Unteransprüche gelöst.

Kern der Erfindung ist die Idee, die Verschiebeführung für das Bein im Lagerkörper unter der Tischplatte als Nut mit einer Ausnehmung nach oben auszugestalten, in welcher der Lagerzapfen des Beinlagerrohrs gleitet und einrastet, und auf einem nach oben weisenden schiefen Steg eine Arretierkugel rollen zu lassen, die bei aufgestelltem Tisch unter den Lagerzapfen rollt und diesen in der Ausnehmung fixiert, und bei auf den Rücken gelegtem Tisch vom Lagerzapfen wegrollt und diesen freigibt. Damit wird eine lageabhängige gravitationsgesteuerte Fixierung und Lösung der Beine erreicht, und es entfallen damit andernfalls notwendige Maßnahmen und Elemente, wie z.B. Flügelmuttern, die jeweils gelöst und wieder festgeschraubt werden müssen, oder komplexe Schnappmechanismen.

### KURZE BESCHREIBUNG DER ZEICHNUNGEN

Nachstehend wird die Erfindung anhand eines in Zeichnungen dargestellten Ausführungsbeispiels näher erläutert. Dabei zeigt:
- Fig.1: einen Tisch von unten mit zwei T-Füßen, von denen der eine angeklappt und der andere aufgestellt ist,
- Fig.2: einen Schnitt durch einen Tisch mit aufgestelltem T-Fuß,
- Fig.3: einen Schnitt durch das Gehäuse mit Ansicht des Lagerkörpers, in welchem der Lagerzapfen seine Verschiebebewegung ausführt,
- Fig.4: die vergrößerte Darstellung der Lagerung des Lagerzapfens im Lagerkörper,
- Fig.5: eine Darstellung des Rohreinsatzes für den Lagerzapfen, und
- Fig.6: die vergrößerte Darstellung des Fußgleiters am Ende des Fußquerrohres,

### WEGE ZUR AUSFÜHRUNG DER ERFINDUNG

In Fig. 1 ist eine auf den Rücken gelegte Tischplatte 1 dargestellt, an deren Unterseite vier Beinstandrohre 4 vorgesehen sind, die jeweils zu zwei einen T-Fuß bildenden Beinpaaren zusammengefasst sind. Diese Beinpaare umfassen außer den Beinstandrohren 4 noch jeweils das Beinlagerrohr 3 und das Fußquerrohr 5.

Im oberen Drittel ist zwischen den Beinstandrohren 4 jeweils ein Querriegel 8 vorgesehen, an welchem mittels der Verbindungsschrauben 23 gelenkig eine Strebe 6 gelagert ist. Die Strebe 6 ist als Drahtbügel geformt. Der Querriegel 8 verhindert das Herausdrehen des Drahtbügels aus den Bohrungen im Beinstandrohr 4.

Das andere Ende der Strebe 6 ist gelenkig an einem Strebenlager 7 unter der Tischplatte 1 befestigt. Das Strebenlager 7 ist an der Tischplatte 1 mittels Schrauben 21 befestigt, und weist zwei sich gegenüberstehende, elastische, aus Kunststoff bestehende Klemmnasen 27 auf.

Ein aus dem Kunststoff ABS bestehender Kantenschutz 2 schützt die Tischplatte 1, eine aus Filz bestehende Stapelauflage 10 schützt beim Stapeln der zusammengelegten Tische.

Die beiden Beinlagerrohre 3 sind mit ihren Enden in den Lagerkörpern 11 längsverschiebbar gelagert. Diese Lagerkörper 11 sind Winkeleisen aus Stahl, die mit ihrer einen Fläche mit den Befestigungsschrauben 20 an der Unterseite der Tischplatte 1 angeschraubt sind, und in deren anderer Fläche eine Nut 24 mit zur Tischplatte gerichteter Ausnehmung 25 vorgesehen ist. Mit den Lagerkörpern 11 ist über die Verbindungsschrauben 22 das Gehäuse 9 verbunden.

In Fig. 2 ist gezeigt, dass die Beinlagerrohre 3 an ihren Enden Lagerzapfen 15 aufweisen, die im Beinlagerrohr 3 mittels eines aus Kunststoff bestehenden Rohreinsatzes 16 fixiert sind. Dieser Rohreinsatz 16 besteht aus dem Kunststoff PA6 mit 30% Glasfasern.

Außerdem ist in Fig. 2 zu sehen, dass an den beiden Enden des Fußquerrohres 5 Fußgleiter 17 vorgesehen sind, die mittels der Befestigungsschrauben 19 am Fußquerrohr 5 angeschraubt sind. In dem Fußgleiter 17 ist ein Gewinde vorgesehen, in dem eine Fußgleiterschraube 18 höheneinstellbar eingeschraubt ist. Der Fußgleiter 17 besteht aus dem Kunststoff PA6 mit 15% Glasfaser, die Fußgleiterschraube 18 aus Stahl oder PA6.

In Fig.3 ist die Führung des Lagerzapfens 15 eines Beinlagerrohres 3 im Einzelnen dargestellt:

Im Bild ist der Lagerzapfen 15 in der Ausnehmung 25 der Nut 24 im Lagerkörper 11 eingerastet. Das Beinstandrohr 4 ist also aufgestellt. Wenn das Beinstandrohr 4 angeklappt wird, bewegt sich der Lagerzapfen 15 aus der Ausnehmung 25 heraus und in der Nut 24 bis zu deren Ende. Dabei bremst die Feder 13 den Anschlag des Lagerzapfens 15 am Ende der Nut 24 ab.

In Fig. 3 ist des weiteren gezeigt, dass unter dem Lagerzapfen 15 eine Feder 12 liegt, und unter dieser Feder 12 eine Kugel 14. Diese Kugel 14 kann sich auf dem schiefen Steg 26 bewegen. Das Gehäuse 9 besteht aus dem Kunststoff PA6 mit 30% Glasfaser. Der Steg 26 ist in das Gehäuse 9 eingeformt. Eingeformt sind auch die Halterungen für die Arretierfeder 12 und die Bremsfeder 13.

In Fig. 4 ist ein Schnitt durch das Lager des Lagerzapfens 15 dargestellt.

In Fig. 5 ist der Rohreinsatz 16 dargestellt. Dieser ist als innen konischer Hohlzylinder ausgebildet, wobei die Neigung des Konusmantels etwa 2° beträgt. Am Kopf weist der Rohreinsatz 16 am Umfang außen gegenüber dem Innendurchmesser des Beinlagerrohres 3 ein Übermaß auf, an seinem unteren Ende ein Untermaß. Der Mantel des Rohreinsatzes 16 weist Schlitze 28 und Rippen 29 auf. Damit kann der Rohreinsatz 16 in das Beinlagerrohr 3 eingeschlagen werden, und verklemmt sich darin. Danach wird der Lagerzapfen 15 eingeschlagen, und verklemmt sich in dem Rohreinsatz 16 unter Aufspreizung des Mantels. Der Konuswinkel von 2° bewirkt, dass einerseits der Reibungswiderstand beim Einschlagen des Lagerzapfens 15 nicht zu groß ist, andererseits ein einmal eingeführter Zapfen 15 nicht herausfällt.

In Fig. 6 ist schließlich der Fußgleiter 17 im Einzelnen dargestellt. Im Gegensatz zum bekannten Stand der Technik kann die Fußgleiterschraube 18 durch Verdrehen in der Höhe eingestellt werden, und leicht ausgewechselt werden, zum Beispiel für unterschiedliche Bodenbeläge.

Die Funktion des erfindungsgemäßen Tisches ist wie folgt:

Wenn der aus den Beinstandrohren 4 bestehende T-Fuß an die Tischplatte 1 angeklappt wird, so rotiert der T-Fuß um das Lager der Strebe 6 am Querriegel 8, und die Lagerzapfen 15 verschieben sich in der Nut 24 des Lagerkörpers 11 bis zum Anschlag. Die Beinstandrohre 4 rasten dann in die Klemmnasen 27 am Strebenlager 7 ein.

Wenn der Tisch aufgestellt ist, nimmt der Lagerzapfen 15 die in der Fig. 3 gezeigte Position in der Ausnehmung 25 der Nut 24 ein. Dabei blockiert die Arretierkugel 14 den Lagerzapfen 15 in der Ausnehmung 25. Der T-Fuß ist also stabil fixiert. Die Fixierung bzw. Stabilisierung des Tisches erfolgt zusätzlich über das Eigengewicht bzw. die Belastung der Tischplatte 1.

Wenn der Tisch auf den Rücken gelegt wird, und auf das Beinstandrohr 4 eine Kraft zum Anklappen ausgeübt wird, rollt die Arretierkugel 14 auf dem schiefen Steg 26 in Richtung Tischplatte 1 und gibt den Lagerzapfen 15 frei, sodass er sich in der Nut 24 seitwärts bewegen kann.

### Bezeichnungsliste

- 1: Tischplatte
- 2: Kantenschutz
- 3: Beinlagerrohr
- 4: Beinstandrohr
- 5: Fußquerrohr
- 6: Strebe
- 7: Strebenlager
- 8: Querriegel
- 9: Gehäuse
- 10: Stapelauflage
- 11: Lagerkörper
- 12: Arretierfeder
- 13: Bremsfeder
- 14: Arretierkugel
- 15: Lagerzapfen
- 16: Rohreinsatz
- 17: Fußgleiter
- 18: Fußgleiterschraube
- 19: Befestigungsschraube für Gleiter 17
- 20: Befestigungsschraube für Lagerkörper 11
- 21: Befestigungsschraube für Strebenlager 7
- 22: Verbindungsschraube für Gehäuse 9
- 23: Verbindungsschraube für Querriegel 8
- 24: Nut
- 25: Ausnehmung
- 26: Schiefer Steg
- 27: Klemmnasen
- 28: Schlitze
- 29: Rippen

## Patentansprüche

1. Tisch mit anklappbaren Beinen, bei welchem die Beine gelenkig und parallel zur Tischplatte (1) verschiebbar in an der Unterseite der Tischplatte (1) befestigten Lagerkörpern (11) gelagert sind, und die Beine gelenkig mit einer Strebe (6) verbunden sind, die an der Unterseite der Tischplatte (1) befestigt ist, wobei
zwei Beinpaare vorgesehen sind, die jeweils zwei an einem Beinlagerrohr (3) befestigte Beinstandrohre (4) umfassen, und die Beinlagerrohre (3) an ihren Enden jeweils einen Lagerzapfen (15) aufweisen, der gleitbar in einer Nut (24) des Lagerkörpers (11) gelagert ist, und die Nut (24) an ihrem einen Ende in Richtung zur Tischplatte (1) eine Ausnehmung (25) aufweist, in welche der Lagerzapfen (15) bei aufgestellten Beinstandrohren (4) einrastet, **dadurch gekennzeichnet, dass** eine Arretierkugel (14) vorgesehen ist, die sich auf einem schiefen Steg (26) in einem Gehäuse (9) bewegt derart, dass sie bei aufrecht stehendem Tisch unter den in die Ausnehmung (25) eingerasteten Lagerzapfen (15) zu liegen kommt, und bei auf dem Rücken liegendem Tisch auf dem schiefen Steg (26) in Richtung Tischplatte (1) rollt.

2. Tisch nach Anspruch 1, **dadurch gekennzeichnet, dass** in dem Gehäuse (9) im Bereich der Ausnehmung (25) der Nut (24) eine Arretierfeder (12) vorgesehen ist, auf deren Unterseite die Arretierkugel (14) und auf deren Oberseite der Lagerzapfen (15) gleitet, und am anderen Ende der Nut (24) eine Bremsfeder (13), welche beim Einklappen der Beinstandrohre (4) den Aufschlag des Lagerzapfens (15) auf das Ende der Nut (24) abdämpft.

3. Tisch nach Anspruch 1, **dadurch gekennzeichnet, dass** der Lagerkörper (11) als Stahl-Winkel ausgebildet ist, der in seiner einen Winkelfläche die Nut (24) zur Führung des Lagerzapfens (15) aufweist, und mit seiner anderen Winkelfläche an der Unterseite der Tischplatte (1) befestigt ist, und das Gehäuse (9) aus Kunststoff besteht und an dem Lagerkörper (11) angeschraubt ist, und die Strebe (6) mit den Beinstandrohren (4) gelenkig mittels eines Querriegels (8) verbunden, und an der Unterseite der Tischplatte (1) gelenkig mittels eines Strebenlagers (7) befestigt ist, welches elastische Klemmnasen (27) aus Kunststoff aufweist, zwischen welche die Beinlagerrohre (4) im angeklappten Zustand einrasten.

4. Tisch nach Anspruch 1, **dadurch gekennzeichnet, dass** die Lagerzapfen (15) im Beinlagerrohr (3) jeweils in einen Rohreinsatz (16) klemmend eingeschlagen sind, der aus Kunststoff besteht und als zylindrischer Hohlkörper mit längs verlaufenden Schlitzen (28) im Zylindermantel ausgebildet ist, wobei der innere Hohlraum konisch mit einem Neigungswinkel zwischen 1 ° und 3° ausgebildet ist.

5. Tisch nach Anspruch 4, **dadurch gekennzeichnet, dass** der Rohreinsatz (16) an seinem Kopfteil gegenüber dem Innendurchmesser des Beinlagerrohres (3) ein leichtes Übermaß, und an seinem Fußteil ein leichtes Untermaß aufweist.

6. Tisch nach Anspruch 1, **dadurch gekennzeichnet, dass** am unteren Ende der beiden zu einem Paar verbundenen Beinstandrohre (4) in Querrichtung ein Fußquerrohr (5) vorgesehen ist, an dessen beiden Enden jeweils ein aus Kunststoff bestehender Fußgleiter (17) mit einem Innengewinde vorgesehen ist, in welches höhenverstellbar eine Fußgleiterschraube (18) eingeschraubt ist.

7. Tisch nach den vorangehenden Ansprüchen, **dadurch gekennzeichnet, dass** das Strebenlager (7), der Querriegel (8), das Gehäuse (9) und der Rohreinsatz (16) aus Kunststoff, die Beinstandrohre (4) mit dem Beinlagerrohr (3), dem Lagerzapfen (15), dem Fußquerrohr (5) und der Strebe (6) und der Lagerkörper (11) aus Stahl, und die Arretierkugel (14) aus Stahl oder Hartgummi bestehen.

## Claims

1. Table with fold-in legs, the legs being mounted in an articulated manner, and such that they can be displaced parallel to the table top (1), in bearing bodies (11) fastened on the underside of the table top (1), and the legs being connected in an articulated manner to a strut (6) which is fastened on the underside of the table top (1), it being the case that two pairs of legs, each pair comprising two leg uprights (4) fastened on a leg-bearing tube (3), are provided, and the leg-bearing tubes (3) have, at each of their ends, a bearing pin (15) which is mounted in a slideable manner in a groove (24) of the bearing body (11), and the groove (24) has, at one end, in the direction of the table top (1), a recess (25) into which the bearing pin (15) latches when the leg uprights (4) are erected, **characterized by** the provision of an arresting ball (14) which moves on a slanting web (26) in a housing (9) such that, when the table is upright, it ends up located beneath the bearing pin (15) latched into the recess (25) and, when the table is lying on its back, it rolls on the slanting web (26) in the direction of the table top (1).

2. Table according to Claim 1, **characterized by** the housing (9) containing, in the region of the recess (25) of the groove (24), an arresting spring (12), the arresting ball (14) sliding on the underside thereof and the bearing pin (15) sliding on the topside thereof, and also containing, at the other end of the groove (24), a braking spring (13) which, when the leg uprights (4) are folded in, damps the impact of the bearing pin (15) at the end of the groove (24).

3. Table according to Claim 1, **characterized in that** the bearing body (11) is designed as a steel angle which, in its one angle surface, contains the groove (24) for guiding the bearing pin (15) and, by way of its other angle surface, is fastened on the underside of the table top (1), and the housing (9) consists of plastic and is screwed to the bearing body (11), and the strut (6) is connected to the leg uprights (4) in an articulated manner by means of a crossmember (8), and is fastened on the underside of the table top (1) in an articulated manner by means of a strut bearing (7) which has elastic clamping noses (27) which are made of plastic and between which the leg uprights (4) latch in in the folded-in state.

4. Table according to Claim 1, **characterized in that** the bearing pins (15) in the leg-bearing tube (3) are driven with clamping action into a respective tube insert (16) which consists of plastic and is designed as a cylindrical hollow body with longitudinally running slots (28) in the lateral cylinder surface, the inner cavity being formed conically with an angle of inclination between 1° and 3°.

5. Table according to Claim 4, **characterized in that** the tube insert (16) is slightly oversized at its head part, and slightly undersized at its foot part, in relation to the internal diameter of the leg-bearing tube (3).

6. Table according to Claim 1, **characterized in that** provided in the transverse direction at the bottom end of the two leg uprights (4), which are connected to form a pair, is a transverse foot tube (5), each of the two ends of which have a foot slider (17) which consists of plastic and has an internal thread into which a foot-slider screw (18) is screwed in a height-adjustable manner.

7. Table according to one of the preceding claims, **characterized in that** the strut bearing (7), the crossmember (8), the housing (9) and the tube insert (16) consist of plastic, the leg uprights (4) with the leg-bearing tube (3), the bearing pin (15), the transverse foot tube (5) and the strut (6), as well as the bearing body (11), consist of steel, and the arresting ball (14) consists of steel or hard rubber.

## Revendications

1. Table comprenant des pieds repliables, les pieds étant montés dans des corps de paliers (11) fixés au côté inférieur du dessus de table pour pouvoir se déplacer en articulation et parallèlement au dessus de table (1), et les pieds étant reliés en articulation à une entretoise (6) qui est fixée au côté inférieur du dessus de table (1), table dans laquelle on prévoit deux paires de pieds qui comprennent respectivement deux pieds tubulaires (4) fixés à un palier tubulaire (3), les paliers tubulaires (3) présentant respectivement un tourillon (15) à leurs extrémités, qui est monté en coulissement dans une rainure (24) du corps de palier (11), la rainure (24) présentant à une de ses extrémités dans la direction du dessus de table (1) un évidement (25) dans lequel vient s'encliqueter le tourillon (15) lorsque les pieds tubulaires (4) sont dressés, **caractérisée en ce qu'**on prévoit une bille d'arrêt (14) qui se déplace sur une nervure inclinée (26) dans un logement (9) de telle sorte qu'à l'état dressé de la table, elle vient se disposer en dessous du palier (15) introduit par encliquetage dans l'évidement (25) et de telle sorte qu'elle roule sur la nervure inclinée (26) dans la direction du dessus de table (1) lorsque la table se trouve sur son dos.

2. Table selon la revendication 1, **caractérisée en ce qu'**on prévoit, dans de la rainure (24), un ressort d'arrêt (12) sur le côté inférieur duquel glisse la bille d'arrêt (14) et sur le côté supérieur duquel glisse le tourillon (15), et un ressort de freinage (13) à l'autre extrémité de la rainure (24) qui, lors du rabat des pieds tubulaires (4), amortit le choc du tourillon (15) sur l'extrémité de la rainure (24).

3. Table selon la revendication 1, **caractérisée en ce que** le corps de palier (11) est réalisé sous la forme d'un coin en acier, qui présente, dans sa première surface de coin, la rainure (24) pour le guidage du tourillon (15) et qui est fixé, avec son autre surface de coin, au côté inférieur du dessus de table (1), le logement (9) étant constitué d'une matière synthétique et étant vissé au corps de palier (11), l'entretoise (6) étant reliée en articulation aux pieds tubulaires (4) à l'aide d'un verrou transversal (8) et étant fixée en articulation au côté inférieur du dessus de table (1) au moyen d'un palier d'entretoise (7) qui présente des ergots de serrage élastiques (27) en matière synthétique entre lesquels viennent s'encliqueter les paliers tubulaires (3) à l'état replié.

4. Table selon la revendication 1, **caractérisée en ce que** les tourillons (15) sont enfichés par serrage dans le palier tubulaire (3) respectivement dans une pièce rapportée tubulaire (16) qui est constituée d'une matière synthétique et qui est réalisée sous la forme d'un corps creux cylindrique dont la surface latérale cylindrique comprend deux fentes (28) s'étendant en direction longitudinale, l'espace creux interne étant réalisé pour prendre une configuration conique présentant un angle d'inclinaison entre 1° et 3°.

5. Table selon la revendication 4, **caractérisée en ce que** la pièce rapportée tubulaire (16) présente, à sa partie de tête, une dimension légèrement supérieure par rapport au diamètre interne du palier tubulaire (3) et à sa partie de base, une dimension légèrement inférieure.

6. Table selon la revendication 1, **caractérisée en ce qu'**on prévoit, à l'extrémité inférieure des deux pieds tubulaires (4) reliés pour former une paire, en direction transversale, un pied tubulaire transversal (5) aux deux extrémités duquel on prévoit respectivement un coulisseau de pied (17) constitué d'une matière synthétique comportant un filet de vis interne dans lequel est vissé, d'une manière réglable en hauteur, une vis de coulisseau de pied (18).

7. Table selon les revendications précédentes, **caractérisée en ce que** le palier d'entretoise (7), le verrou transversal (8), le logement (9) et la pièce rapportée tubulaire (16) sont réalisés en matière synthétique, les pieds tubulaires (4) y compris le palier tubulaire (3), le tourillon (15), le pied tubulaire transversal (5) et l'entretoise (6), ainsi que le corps de palier (11) étant réalisés en acier, la bille d'arrêt (14) étant réalisée en acier ou en caoutchouc dur.
